# EUROPÄISCHE PATENTSCHRIFT

(11) **EP 0 496 073 B1**
(45) Veröffentlichungstag und Bekanntmachung des Hinweises auf die Patenterteilung: **05.04.1995**
(21) Anmeldenummer: 91121320.5
(22) Anmeldetag: 12.12.1991
(51) Int. Cl.: D21F 9/00

(54) **Doppelsiebformer**
Twin wire former
Formeur à double toile

(30) Priorität: 24.01.1991 DE 4102065
(43) Veröffentlichungstag der Anmeldung: 29.07.1992
(73) Patentinhaber: Voith Sulzer Papiermaschinen GmbH, 89509 Heidenheim (DE)
(72) Erfinder: Bubik, Alfred, Dr., W-7980 Ravensburg (DE); Hildebrand, Otto, W-7980 Ravensburg-Taldorf (DE); Müller, Karl, W-7981 Horgenzell-Ringgenweiler (DE); Walter, Jörg, W-6204 Wiesbaden-Taunusstein 2 (DE)

(56) Entgegenhaltungen:
- EP-A- 0 160 615
- WO-A-89/11000
- DE-A- 2 000 661
- DE-A- 2 102 717
- US-A- 4 125 428
- US-A- 4 790 909
- US-A- 4 925 531

## Beschreibung

Die Erfindung bezieht sich auf einen Doppelsiebformer gemäß Oberbegriff des Anspruchs 1.

Ein derartiger Doppelsiebformer ist aus der US 4,925,531 bekannt, der eine Formierwalze mit weiteren Formierstrecken davor und dahinter aufweist, aber bei relativ großer Länge nicht in allen Fällen die höchste Entwässerungswirkung erreicht.

Bei einem weiteren Doppelsiebformer gemäß DE-38 15 470 A1 sind Formierschuhe, Formierwalzen und Stützflächen eingebaut, die ein erstes oder zweites Sieb führen sollen. Die Scherbeanspruchung zwischen den Sieben auf die Suspension ist schwach, und deswegen muß der Former mit viel Verdünnungswasser betrieben werden. Dies führt bei Verpackungspapieren von 280 bis 100g/m² zu großen Bauhöhen des Formers, die größer als 8 m betragen können und bedingt eine größere Blattbildungslänge. Bei diesem Doppelsiebformer ist bei Bahnbildung, d.h. die Formierung an einem Punkt E der Umschlingungslänge der Formierwalze beendet. Es erfolgt danach allerdings noch eine Entwässerung an einer Stützfläche und einer Saugwalze.

Andererseits werden bei Verpackungspapieren durch die sog. Intensa-Pressen immer höhere Maschinengeschwindigkeiten von mehr als 1000 m/min erreicht. Hierbei bereitet, wie dies der EP-028 933 A1 zu entnehmen ist, die Wasserabfuhr insbesondere entgegen der Schwerkraft erhebliche Schwierigkeiten. Das Siebwasser kann nicht am Ort des Entstehens unmittelbar senkrecht vom Sieb weggeführt werden, sondern muß zuerst über Leitflächen gesammelt und mit Vakuumunterstützung weggesaugt werden. Dadurch entstehen Verschmutzungen bzw. eine unerwünschte Stoff-Nebelbildung.

Weitere aus DE-OS 20 00 661 und DE-OS 21 02 717 bekannte Doppelsiebformer zeigen zwar eine große Umlenkung an den im mittleren Bereich liegenden Formierzylindern, haben aber weder in den jeweils davor noch dahinter liegenden Formierstrecken beidseitig angeordnete Leisten. Die Entwässerungsleistung ist daher oft nicht ausreichend.

Bei der Lösung gemäß der US-PS 4,790,909 wird eine symmetrische Entwässerung angestrebt. Da jedoch die Formierschuhe versetzt angeordnet sind, ist die Entwässerung nach außen zeitlich unterschiedlich und unterschiedlich intensiv, was eine ungleichmäßige Formationsstruktur der beiden Papierseiten zur Folge hat. Außerdem ist die Bauhöhe sehr groß, was zu Vibrationen für Maschinenteile führt und somit die Papierqualität beeinträchtigt. Insbesondere wird bei besonders hohen Maschinengeschwindigkeiten die Turbulenz durch die stationären Entwässerungselemente unzulässig erhöht und die Blattbildung verschlechtert.

Es ist Aufgabe der Erfindung, einen Doppelsiebformer der eingangs genannten Art zu schaffen, mit dem bei geringerer Bauhöhe und dem Einsatz reduzierten Verdünnungswassers eine optimale und gleichmäßige Formationsstruktur des Papiers erzielt werden kann.

Diese Aufgabe wird erfindungsgemäß dadurch die kennzeichnenden Merkmale des Anspruchs 1 gelöst.

Durch diese Lösung ist es möglich, mit wenig Verdünnungswasser zu fahren, d.h. es kann mit wenig Wasser im Stoffauflauf gefahren werden, was wiederum zu Platzersparnis führt, da auch weniger Wasser durch die Siebe abgeführt werden muß. Dabei führt die Winkelanordnung der beiden Formierstrecken ebenfalls zu einer geringeren Bauhöhe und diese wiederum zu geringeren Maschinenvibrationen. Eine über den Formierleisten der ersten Formierstrecke (F1) bewirkte Turbulenzerhöhung der Suspension wird durch die zwischen den genannten Formierstrecken liegende Formierwalze unterbrochen. Eine schonende Blattbildung bei guter Formation und hoher Retention von Füllstoffen wird erreicht. Durch die zweite Formierstrecke nach der turbulenzberuhigenden bzw. -unterbrechenden Formierwalze werden besonders intensive Scherkräfte auf die Suspension und das Vlies ausgeübt. Dadurch können im Bereich der (Haupt)Formierwalze zumindest teilweise entstandene Ausflockungen beseitigt und die Bahnstruktur vergleichmäßigt werden.

Durch das erfindungsgemäße System werden somit Verschmutzungen und eine sogenannte Stoff-Nebelbildung vermieden. Außerdem ist eine gute Wasserabführung auch entgegen der Schwerkraft möglich, ohne daß das Erfordernis besteht, das Siebwasser zuerst über Leitflächen sammeln zu müssen.

Im Hinblick auf eine geringere Bauhöhe im Zusammenhang mit einer optimalen Formierung sind die Formierstrecken im wesentlichen im Winkel von 90° zueinander angeordnet. Dabei kann eine der beiden Formierstrecken im wesentlichen horizontal angeordnet sein.

Zweckmäßigerweise kann in Verbindung mit einem senkrecht gerichteten oder auch schräggerichteten Stoffauflauf die erste Formierstrecke vertikal ausgerichtet sein.

Durch den Einsatz der zwischengeschalteten Formierwalze erübrigt sich das Erfordernis einer besonderen Saugwalze. Trotzdem wird durch die zweite Formierstrecke ein höherer Trockengehalt erzielt als bei dem Doppelsiebformer der DE 38 15 470 A1 unter Einsatz der Saugwalze, und zudem noch eine bessere Formation, wobei insbesondere bei einer geringen Umlenkung über die Formierwalze in Kombination mit einer geringen Bauhöhe eine relativ geringe Scherwirkung auftritt, und zwar im Gegensatz zu der relativ großen Scherwirkung auf die formierte Bahn durch die 180° Umlenkung an der Saugwalze der DE 38 15 470 A1.

Die zwischen den stationären Formierelementen liegende Formierwalze hat einen recht starken Einfluß auf die Entwässerung. Außerdem führt die Umlenkung an der Formierwalze dazu, daß sich der Former sehr kompakt bauen läßt und zugleich noch durch Abschleudern infolge der Zentrifugalkraft die Entwässerung verbessert wird.

Zweckmäßigerweise kann bei einer vertikalen ersten Formierstrecke der Stoffeinlaufspalt oberhalb oder unterhalb der ersten Formierstrecke angeordnet sein.

Die stationären Formierelemente können von einem sogenannten Formierschuh oder mindestens einer Formierdruckleiste gebildet sein. Dabei besteht die Möglichkeit, daß die federnden, verstellbaren Formierdruckleisten (SP-Leisten) entweder links oder rechts bzw. oben oder unten angeordnet sind.

Es kann insbesondere unterhalb der ersten, vertikalen Formierstrecke eine weitere Formierwalze in der Nähe des Stoffauflaufes vorhanden sein, und zwar entweder auf der linken oder rechten Seite. Es können aber auch zwei weitere Formierwalzen vorgesehen sein.

Die Formierwalzen im Bereich des Stoffauflaufes haben eine beruhigende (turbulenzabbauende) Wirkung auf die Stoffsuspensionen. Dies kann erwünscht sein, ist aber nicht immer erwünscht. Falls in diesem Bereich keine Formierwalzen vorhanden sind, wird der Stoff mit der vom Stoffauflauf führenden Turbulenz in die turbulenzerhaltende oder auch verstärkende Zone geführt, die durch das Sieb berührende stationäre Leisten charakterisiert ist.

Nachdem die erste Formierstrecke mit stationären Formierelementen durchlaufen ist, folgt die Hauptformierwalze, die zu einer wesentlichen Beruhigung der turbulenten Suspension führt, und anschließend folgt noch einmal eine weitere Turbulenzerzeugung durch die zweite Formierstrecke mit mindestens einem stationären Formierelement. Durch diese zweite Turbulenzerzeugung wird insbesondere das Ausflocken in der Suspensionsschicht verhindert. Das Vorhandensein einer turbulenzerhöhenden Formierstrecke nach der Umlenk- oder Formierwalze ist ein wichtiges Kennzeichen dieser Erfindung.

In der ersten, insbesondere vertikalen Formierstrecke mit den stationären Formierelementen erfolgt eine Entwässerungswirkung von ca. 20 %. In der zwischenliegenden Formierwalze selbst erfolgt eine Entwässerungswirkung von ca. 40 %. Schließlich erfolgt in der nachfolgenden, insbesondere horizontalen Formierstrecke mit stationären Formierelementen, eine Entwässerungswirkung von ca. 20 % (beispielsweise). Mit diesen Prozentzahlen sind die volumetrischen Werte der ursprünglich im Stoffauflauf vorhandenen Suspensionsmengen gemeint.

Die besonders vorteilhafte Ausgestaltung der Erfindung mit den beiden Formierstrecken und der dazwischenliegenden Hauptformierwalze beinhaltet eine im wesentlichen vertikale Ausrichtung der ersten Formierstrecke, eine ca. 90°-Umlenkung im Bereich der Hauptformierwalze und eine im wesentlichen horizontal ausgerichtete anschließende zweite Formierstrecke.

Zweckmäßigerweise beträgt die Länge der zweiten Formierstrecke mindestens 80 % der Umschlingungslänge der zwischen den Formierstrecken liegenden Formierwalze. Sie kann aber auch gleich derselben oder größer sein.

Beim Einsatz der stationären Formierdruckleisten können an einer Formierstelle vorzugsweise vier bis fünf Formierleisten hintereinander angeordnet sein.

Für eine gleichmäßige Formierung und für eine hierzu vorzunehmende gleichzeitige Entwässerung auf beiden Seiten können in der ersten Formierstrecke und auch in der zweiten Formierstrecke im wesentlich gegenüberliegend mindestens zwei stationäre Formierelemente angeordnet sein, die allerdings nicht in voller Länge einander überlappen müssen. Sie können auch eine Formierungsteilstrecke bilden, die somit das Doppelsieb beidseitig beaufschlagt. Diese Formierteilstrecke ist vorzugsweise kürzer als die Umschlingungslänge der zwischen den Formierstrecken liegenden Hauptformierwalze.

Für eine weitere Verbesserung der Formierung und somit der Blatt- bzw. Bahnbildung kann eines der gegenüberliegenden Formierelemente als Formierschuh mit gekrümmter oder gerade Anlagefläche und das andere Formierelement als mindestens eine Formierdruckleiste ausgebildet sein.

Das jeweils obenliegende stationäre Formierelement kann insbesondere als Formierschuh mit Saugentwässerung ausgebildet sein.

In der zweiten Formierstrecke kann dem stationären Formierelement, insbesondere einem Formschuh, ein Trennelement nachgeschaltet sein, welches beispielsweise als Trennwalze oder als Trennsauger ausgebildet ist.

Weiterhin kann in der zweiten Formierstrecke dem stationären Formierelement, insbesondere einem Formierschuh, und insbesondere einem obenliegenden Formierschuh, ein Vorsauger vorgeschaltet sein.

Schließlich kann ebenfalls in der zweiten Formierstrecke einem insbesondere obenliegenden und insbesondere als Formierschuh ausgebildeten stationären Formierelement ein gekrümmter Formierschuh unmittelbar vorgeschaltet sein, der insbesondere am untenliegenden Transportsieb anliegt. Vorzugsweise ist die vom Formierschuh berührte Sieblänge der ersten Formierstrecke (F1) kürzer als die Umschlingungslänge der nachgeordneten Formierwalze.

Die Formierwalze zwischen den Formierstrecken kann eine offene Formierwalze sein, und zwar entweder eine solche, deren Oberfläche durch eine Wabenstruktur aufgeschlossen ist oder eine Saugwalze.

Die aktive Fläche des stationären Formelementes kann im Bereich zwischen dem oberen und unteren Scheitelpunkt der zwischen den Formierstrecken befindlichen Formierwalze liegen.

Die Erfindung wird nachfolgend anhand von einigen Ausführungsbeispielen näher erläutert. Es zeigen:
- Fig. 1: eine schematische Ansicht eines Doppelsiebformers gemäß einer ersten Ausführungsform,
- Fig. 2: eine schematische Ansicht eines Doppelsiebformers gemäß einer zweiten Ausführungsform,
- Fig. 3: eine schematische Ansicht eines Doppelsiebformers gemäß einer dritten Ausführungsform, und
- Fig. 4: eine schematische Ansicht eines Doppelsiebformers gemäß einer vierten Ausführungsform.

Der Doppelsiebformer der verschiedenen Ausführungsbeispiele weist als Transportsieb ein erstes Sieb 10 und darüber hinaus ein zweites Sieb 12 auf. Die Siebe bewegen sich in Richtung der angegebenen Pfeile und laufen in einem Stoffeinlaufspalt 14 zusammen. Dort sind die Siebe 10 und 12 über Brustwalzen 16, 18 geführt, wobei diese Brustwalzen in Fig. 2 und 3 als offene Formierwalzen 16' ausgebildet sind, um die über einem bestimmten Winkel beide Siebe zusammengeführt sind, und zwar unter Einschluß der Fasersuspension.

Dem Stoffeinlaufspalt vorgelagert ist eine Stoffauflaufdüse 20. In Fig. 1 erfolgt über diese Düse 20 der Stoffauflauf senkrecht nach unten, in Fig. 2 von links nach oben rechts, ebenso in Fig. 3 und in Fig. 4 im wesentlichen senkrecht von unten nach oben.

Weiterhin sind die Siebe 10 und 12 als Endlossiebe über Umlenkwalzen 22 bzw. 24 geführt. Das zweite Sieb 12 ist in Fig. 2 und 3 nur teilweise dargestellt.

Die gesamte Formierzone ist in zwei Formierstrecken aufgeteilt, und zwar eine erste Formierstrecke F1 und eine zweite Formierstrecke F2, in der die beiden Siebe unter Zwischenschaltung der Fasersuspension zusammen bewegt werden. Zwischen den Formierstrecken F1 und F2 befindet sich eine vorzugsweise offene Formierwalze 26, die auch als Hauptformierwalze bezeichnet werden kann. Dort erfolgt eine Umlenkung des Doppelsiebes. Der Umlenkwinkel beträgt bei den Ausführungsbeispielen gemäß Fig. 1, Fig. 2, Fig. 3, Fig. 4 ungefähr 90°. Dies bedingt einen entsprechenden Umschlingungswinkel alpha der Hauptformierwalze 26.

In den genannten Formierstrecken befinden sich in Fig. 1, Fig. 2, Fig. 3 beidseits des Doppelsiebes, d.h. auf der Seite jedes Siebes 10 und 12, ein stationäres Formierelement in Form eines sogenannten Formierschuhs 28 bzw. von Formierdruckleisten 30, die auf einstellbare Elemente, vorzugsweise auf dem Doppelsieb bzw. einem Sieb dieses Doppelsiebes unter Druck aufliegen. Wie den Zeichnungen zu entnehmen ist, liegt hier vorzugsweise jeweils einem Formierschuh 28 eine Reihe von Formierdruckleisten 30 (beispielsweise vier bis fünf) gegenüber. Dabei sind die jeweiligen Wasserentzugssysteme angepaßt daran, ob das Wasser mit oder entgegen der Schwerkraft abgezogen wird.

Festzustellen ist, daß bei den Beispielen jeweils eine Formierstrecke im wesentlichen horizontal und die andere im wesentlichen vertikal verläuft. So liegt die erste Formierstrecke F1 bei diesen Ausführungsbeispielen in einer vertikeln Ausrichtung und die Formierstrecke F2 in einer horizontalen Ausrichtung, was im Prinzip auch umgekehrt sein kann, wenngleich die dargestellten Ausführungsbeispiele von besonderem Vorteil sind.

In Fig. 2 ist in den Formierdruckleisten 30 in der zweiten Formierstrecke F2 im Bereich des ersten Siebes 10 (Transportsieb) ein Formierschuh 27 vorgelagert, der nicht unbedingt mit einer Saugentwässerung versehen sein muß. In Fig. 1 und 2 ist dem in der zweiten Formierstrecke F2 angeordneten, am Gegensieb 12 anliegenden Formierschuh 28 ein sogenannter "Topsauger 28" vorgelagert.

In Fig. 1, Fig. 2 und Fig. 4 ist hinter der Formierstrecke F2 vorzugsweise am Transportsieb 10 ein Trennsauger 23 angeordnet, der in Fig. 3 als Trennwalze 21 ausgebildet ist.

Die Formierschuhe können mit einer gekrümmten, aber auch mit einer geraden Oberfläche versehen sein. Sie können mit oder ohne Vakuum betrieben werden.

Die Hauptformierwalze kann als eine offene Walze, beispielsweise eine solche mit Grillstruktur (Wabenstruktur) aufgeschlossene Walze oder auch als Saugwalze ausgebildet sein.

## Patentansprüche

1. Doppelsiebformer für die Papierherstellung, mit zwei umlaufenden Endlossieben (10, 12), die unter Bildung eines Stoffeinlaufspaltes (14) zusammenlaufen und in diesem Zustand gemeinsam entlang einer Formierzone geführt sind, wobei eines der Siebe ein Transportsieb (10) und das andere ein Gegensieb ist, mit mindestens einer Formierwalze, über deren Umfang zumindest teilweise die beiden Endlossiebe gemeinsam geführt sind, wobei in einer in Sieblaufrichtung vor der Formierwalze (26) liegenden ersten Formierstrecke (F1) auf zumindest einer Seite mindestens ein stationäres Formierelement (28) an zumindest einem der Siebe anliegt und in Sieblaufrichtung hinter der Formierwalze (26) eine zweite Formierstrecke (F2) vorgesehen ist, in der auf zumindest einer Seite mindestens ein weiteres stationäres Formierelement (28; 30) an zumindest einem der Siebe anliegt und im wesentlichen gegenüberliegend mindestens zwei stationäre Formierelemente (28, 30) angeordnet sind., **dadurch gekennzeichnet**, daß die zweite Formierstrecke (F2) in einem Winkel von im wesentlichen 90° zu der ersten Formierstrecke (F1) angeordnet ist und daß sich in der ersten Formierstrecke (F1) im wesentlichen gegenüberliegend mindestens zwei stationäre Formierelemente (28', 30') befinden.

2. Doppelsiebformer nach Anspruch 1, **dadurch gekennzeichnet**, daß der Stoffeinlaufspalt (14) oberhalb der ersten Formierstrecke (F1) angeordnet ist.

3. Doppelsiebformer nach Anspruch 1, **dadurch gekennzeichnet**, daß der Stoffeinlaufspalt (14) unterhalb der ersten Formierstrecke angeordnet ist.

4. Doppelsiebformer nach einem der Ansprüche 1 bis 3, **dadurch gekennzeichnet**, daß die stationären Formierelemente von einem sog. Formierschuh (28) oder mindestens einer Formierdruckleiste (30) gebildet sind.

5. Doppelsiebformer nach einem der Ansprüche 1 bis 4, **dadurch gekennzeichnet**, daß am Stoffeinlaufspalt (14) eine weitere Formierwalze (16') angeordnet ist.

6. Doppelsiebformer nach Anspruch 1, **dadurch gekennzeichnet**, daß die zweite Formierstrecke mindestens 80 % der Umschlingungslänge der zwischen den Formierstrecken (F1, F2) liegenden Formierwalze (26) gleich derselben und insbesondere größer als diese ist.

7. Doppelsiebformer nach Anspruch 4, **dadurch gekennzeichnet**, daß mindestens vier bis fünf Formierdruckleisten hintereinander angeordnet sind.

8. Doppelsiebformer nach Anspruch 1, **dadurch gekennzeichnet**, daß eines der gegenüberliegenden Formierelemente als Formierschuh (28'; 28) mit gekrümmter oder gerader Anlagefläche und das andere Formierelement als mindestens eine Formierdruckleiste (30'; 30) ausgebildet ist.

9. Doppelsiebformer nach einem der Ansprüche 1 bis 8, **dadurch gekennzeichnet**, daß das jeweils obenliegende stationäre Formierelement (28) als Formierschuh mit Saugentwässerung ausgebildet ist.

10. Doppelsiebformer nach Anspruch 1, **dadurch gekennzeichnet**, daß in der zweiten Formierstrecke (F2) dem stationären Formierelement (28), insbesondere einem Formierschuh, ein Trennelement, beispielsweise als Trennwalze (21) oder als Trennsauger (23), nachgeschaltet ist.

11. Doppelsiebformer nach Anspruch 1, **dadurch gekennzeichnet**, daß in der zweiten Formierstrecke (F2) dem stationären Formierelement (28), insbesondere einem Formierschuh und insbesondere einem obenliegenden Formierschuh, ein Vorsauger (28'') vorgeschaltet ist.

12. Doppelsiebformer nach Anspruch 1, **dadurch gekennzeichnet**, daß in der zweiten Formierstrecke (F2) einem insbesondere obenliegenden und insbesondere als Formierschuh ausgebildeten stationären Formierelement (28) ein gekrümmter Formierschuh (28''') vorgeschaltet ist, der insbesondere am Gegensieb (12) anliegt.

13. Doppelsiebformer nach Anspruch 1, **dadurch gekennzeichnet**, daß die aktive Fläche des stationären Formierelementes im Bereich zwischen dem oberen und unteren Scheitelpunkt der zwischen den Formierstrecken (F1, F2) befindlichen Formierwalze (26) liegt.

14. Doppelsiebformer nach Anspruch 8, **dadurch gekennzeichnet**, daß die beidseitig beaufschlagte Formierteilstrecke (F3) kürzer ist als die Umschlingungslänge der zwischen den Formierstrecken (F1, F2) liegenden Hauptformierwalze (26).

15. Doppelsiebformer nach Anspruch 1, **dadurch gekennzeichnet**, daß die vom Formierschuh berührte Sieblänge der ersten Formierstrecke (F1) kürzer ist als die Umschlingungslänge der zwischen den beiden Formierstrecken (F1, F2) befindlichen Formierwalze (26).

16. Doppelsiebformer nach einem der Ansprüche 1 bis 15, **dadurch gekennzeichnet**, daß die zwischen den beiden Formierstrecken (F1, F2) befindliche Formierwalze (26) als offene Walze ausgebildet ist.

17. Doppelsiebformer nach Anspruch 16, **dadurch gekennzeichnet**, daß die offene Formierwalze (26) eine solche mit Grill- bzw. Wabenstruktur aufgeschlossene Walze ist.

18. Doppelsiebformer nach Anspruch 17, **dadurch gekennzeichnet**, daß die offene Formierwalze eine Saugwalze ist.

## Claims

1. Twin-wire former for paper manufacture, with two circulating continuous wires (10, 12) which meet while forming a stock inlet gap (14) and are guided together in this state along a forming zone, one of the wires being a conveyor wire (10) and the other a counter-wire, with at least one forming roll, over at least a part of the circumference of which the two continuous wires are guided together, at least one stationary forming element (28) bearing against at least one of the wires on at least one side in a first forming section (F1) lying before the forming roll (26) in the wire movement direction, and a second forming section (F2) being provided after the forming roll (26) in the wire movement direction, in which section at least one further stationary forming element (28; 30) bears against at least one of the wires on at least one side and at least two stationary forming elements (28, 30) are arranged essentially opposite one another, characterised in that the second forming section (F2) is arranged at an angle of essentially 90° to the first forming section (F1), and that at least two stationary forming elements (28', 30') are disposed essentially opposite one another in the first forming section (F1).

2. Twin-wire former according to claim 1, characterised in that the stock inlet gap (14) is arranged above the first forming section (F1).

3. Twin-wire former according to claim 1, characterised in that the stock inlet gap (14) is arranged below the first forming section.

4. Twin-wire former according to one of claims 1 to 3, characterised in that the stationary forming elements consist of a so-called forming shoe (28) or at least one forming pressure bar (30).

5. Twin-wire former according to one of claims 1 to 4, characterised in that a further forming roll (16') is arranged at the stock inlet gap (14).

6. Twin-wire former according to claim 1, characterised in that the second forming section is at least 80% of the length of contact of the forming roll (26) lying between the forming sections (F1, F2), the same as the latter and, in particular, greater than this.

7. Twin-wire former according to claim 4, characterised in that at least four to five forming pressure bars are arranged one behind the other.

8. Twin-wire former according to claim 1, characterised in that one of the forming elements disposed opposite one another is constructed as a forming shoe (28'; 28) with a curved or straight contact surface and the other forming element as at least one forming pressure bar (30'; 30).

9. Twin-wire former according to one of claims 1 to 8, characterised in that the respective top stationary forming element (28) is constructed as a forming shoe with a suction dewatering action.

10. Twin-wire former according to claim 1, characterised in that a separating element constructed, for example, as a separating roll (21) or as a separating suction device (23) is disposed after the stationary forming element (28), in particular a forming shoe, in the second forming section (F2).

11. Twin-wire former according to claim 1, characterised in that a preliminary suction device (28'') is disposed before the stationary forming element (28), in particular a forming shoe, and especially a top forming shoe, in the second forming section (F2).

12. Twin-wire former according to claim 1, characterized in that a curved forming shoe (28'') is disposed before a stationary forming element (28), which is in particular a top forming element and constructed in particular as a forming shoe, in the second forming section (F2), which curved shoe bears in particular against the counter-wire (12).

13. Twin-wire former according to claim 1, characterized in that the active surface of the stationary forming element lies in the region between the top and the bottom crown point of the forming roll (26) disposed between the forming sections (F1, F2).

14. Twin-wire former according to claim 8, characterised in that the sub-forming section (F3), which is acted upon on both sides, is shorter than the length of contact of the main forming roll (26) lying between the forming sections (F1, F2).

15. Twin-wire former according to claim 1, characterised in that the wire length of the first forming section (F1) which is contacted by the forming shoe is shorter than the length of contact of the forming roll (26) disposed between the two forming sections (F1, F2).

16. Twin-wire former according to one of claims 1 to 15, characterised in that the forming roll (26) disposed between the two forming sections (F1, F2) is constructed as an open roll.

17. Twin-wire former according to claim 16, characterised in that the open forming roll (26) is one which is opened up by a grill or honeycomb structure.

18. Twin-wire former according to claim 17, characterised in that the open forming roll is a suction roll.

## Revendications

1. Formeur à double toile pour la fabrication de papier, avec deux toiles filtrantes sans fin (10, 12) circulantes, qui circulent ensemble en formant une fente (14) pour l'introduction de la pâte et sont guidées conjointement dans cet état le long d'une zone de formation, une des toiles étant une toile de transport (10) et l'autre une contre-toile, avec au moins un cylindre formeur sur la périphérie duquel les deux toiles sans fin sont guidées conjointement, au moins un élément formeur stationnaire (28) sur au moins un côté s'applique, dans un premier trajet de formation (F1) situé en amont du cylindre formeur (26) dans le sens de circulation des toiles, sur au moins une des toiles, un deuxième trajet de formation (F2) étant prévu en aval du cylindre formeur (26) dans le sens de circulation des toiles, dans lequel deuxième trajet au moins un autre élément formeur stationnaire (28; 30) sur au moins un côté s'applique sur au moins une des toiles, au moins deux éléments formeurs stationnaires (28,30) étant disposés sensiblement en face l'un de l'autre, **caractérisé** en ce que le deuxième trajet de formation (F2) est disposé sous un angle d'environ 90° par rapport au premier trajet de formation, et en ce qu'au moins deux éléments formeurs stationnaires (28', 30') se trouvent dans le premier trajet de formation (F1), sensiblement en face l'un de l'autre.

2. Formeur à double toile selon la revendication 1, caractérisé en ce que la fente (14) d'introduction de la pâte est disposée au-dessus du premier trajet de formation.

3. Formeur à double toile selon la revendication 1, caractérisé en ce que la fente (14) d'introduction de la pâte est disposée en dessous du premier trajet de formation.

4. Formeur à double toile selon une des revendications 1 à 3, caractérisé en ce que les éléments formeurs stationnaires sont constitués par un patin (28) ou par au moins une latte formeuse à pression (30).

5. Formeur à double toile selon une des revendications 1 à 4, caractérisé en ce qu'un cylindre formeur supplémentaire (16) est disposé à la fente (14) d'introduction de la pâte.

6. Formeur à double toile selon la revendication 1, caractérisé en ce que le deuxième trajet de formation représente au moins 80% de la longueur d'enroulement sur le cylindre formeur (26) situé entre les trajets de formation, est égal à cette longueur et est, en particulier, plus grand que celle-ci.

7. Formeur à double toile selon la revendication 4, caractérisé en ce qu'au moins quatre à cinq lattes formeuses à pression sont disposées l'une à la suite de l'autre.

8. Formeur à double toile selon la revendication 1, caractérisé en ce qu'un des éléments formeurs se faisant face est sous la forme d'un patin formeur (28'; 28) avec une surface d'appui courbe ou droite, et que l'autre élément formeur est sous la forme d'au moins une latte formeuse à pression (30'; 30).

9. Formeur à double toile selon une des revendications 1 à 8, caractérisé en ce que l'élément formeur stationnaire (28) disposé chaque fois au-dessus est sous la forme d'un patin formeur à assèchement par aspiration.

10. Formeur à double toile selon la revendication 1, caractérisé en ce que, dans le deuxième trajet de formation (F2), un élément séparateur, par exemple sous la forme d'un rouleau séparateur (21) ou d'un dispositif séparateur à aspiration (23) est disposé à la suite de l'élément formeur stationnaire (28), en particulier à la suite d'un patin formeur.

11. Formeur à double toile selon la revendication 1, caractérisé en ce que, dans le deuxième trajet de formation (F2), un pré-aspirateur (28'') est disposé en amont de l'élément formeur stationnaire (28), en particulier en amont d'un patin formeur, et plus particulièrement en amont d'un patin formeur situé au-dessus.

12. Formeur à double toile selon la revendication 1, caractérisé en ce que, dans le deuxième trajet de formation (F2), un patin formeur courbe (28'') est disposé en amont d'un élément formeur (28), en particulier, d'un tel élément situé au-dessus et en particulier d'un tel élément sous la forme d'un patin formeur, ledit patin courbe s'appliquant en particulier sur la contre-toile (12).

13. Formeur à double toile selon la revendication 1, caractérisé en ce que la surface active de l'élément formeur stationnaire se trouve dans la zone entre le sommet supérieur et le sommet inférieur du cylindre formeur (26) se trouvant entre les trajets de formation (F1, F2).

14. Formeur à double toile selon la revendication 8, caractérisé en ce que le trajet partiel de formation (F3) sollicité des deux côtés est plus court que la longueur d'enroulement sur le cylindre formeur principal (26) situé entre les trajets de formation (F1, F2).

15. Formeur à double toile selon la revendication 1, caractérisé en ce que la longueur de toile en contact avec le patin formeur dans le premier trajet de formation (F1) est plus courte que la longueur d'enroulement sur le cylindre formeur (26) se trouvant entre les deux trajets de formation (F1, F2).

16. Formeur à double toile selon une des revendications 1 à 15, caractérisé en ce que le cylindre formeur (26) se trouvant entre les deux trajets de formation (F1, F2) est sous la forme d'un cylindre ouvert.

17. Formeur à double toile selon la revendication 16, caractérisé en ce que le cylindre formeur ouvert (26) est un cylindre avec une structure ouverte à grille ou en nid d'abeille.

18. Formeur à double toile selon la revendication 17, caractérisé en ce que le cylindre formeur ouvert est un cylindre aspirant.
